# DEMANDE DE BREVET EUROPEEN

(11) **EP 0 374 026 A1**
(43) Date de publication de la demande: **20.06.1990**
(21) Numéro de dépôt: 89403419.8
(22) Date de dépôt: 11.12.1989
(51) Int. Cl.: H01R 31/08, H01R 9/26

(54) **Plaque de raccordement électrique**

(30) Priorité: 12.12.1988 FR 8816324
(71) Demandeur: COMPAGNIE DEUTSCH (Société Anonyme), F-92502 Rueil-Malmaison (FR)
(72) Inventeur: Alibert, Jean-Luc, F-27000 Evreux (FR)
(74) Mandataire: Laget, Jean-Loup

(57) **Abrégé**

Plaque de raccordement électrique pour module de raccordement, destinée à recevoir des éléments conducteurs mâles, comportant au moins deux éléments de raccordement identiques, caractérisée en ce qu'elle comporte une découpe dans laquelle chaque élément de raccordement 12 comporte un organe élastique 13 qui s'étend dans le plan de la plaque 7, depuis un bord 14 de la plaque et qui est recourbé vers le bord voisin 15 de la plaque afin de définir entre les bords d'origine 14 et voisin 15 et l'organe élastique 13 un espace 16 de raccordement destiné à recevoir l'élément conducteur mâle 4 correspondant.

## Description

La présente invention a pour objet une plaque de raccordement électrique pour module de raccordement en matière isolante rigide, ainsi que les modules de raccordement équipés de telles plaques shunts.

Les modules de raccordement comportent habituellement une plaque de raccordement ou plaque shunt, placée à l'intérieur du corps de module, destinée à recevoir et relier l'extrémité des conducteurs électriques. Le corps comporte une pluralité d'orifices et de conduits correspondants dans lesquels sont introduits les fils conducteurs jusqu'à ce qu'ils atteignent la plaque.

Les modules sont caractérisés essentiellement par la qualité, et la longévité, du contact de raccordement. Il existe principalement deux types de modules :
- les modules à contact dit femelle : la plaque comporte solidairement des saillies en forme de dents: l'extrémité du conducteur opposé à donc une forme creuse tubulaire correspondante;
- les modules à contact mâle : la plaque comporte des organes ou pièces intermédiaires de raccordement femelles dans lesquels les extrémités mâles des conducteurs sont insérés. Ce sont soit :
. des pions cylindriques tubulaires métalliques, enfoncés à force dans des trous de la plaque, ou soudés à la plaque : la fiche mâle vient pénétrer sans jeu dans le tube.
. des "tulipes" : ce sont des organes de raccordement métalliques, comportant au moins deux feuilles ayant la forme arrondie de pétales de tulipe. Les feuilles vers l'extrémité supérieure se rapprochent et enserrent l'extrémité mâle du conducteur.
. la tulipe est maintenue sur la plaque par soudage ou tout autre moyen équivalent.

L'inconvénient des dispositifs à contact mâle est leur coût élevé de réalisation :
- la réalisation des formes est délicate,
- la mise en place est longue et coûteuse : il faut souder la pièce intermédiaire,
- la quantité de matière est importante (plaque + organe intermédiaire de contact).

Il existe encore des modules de raccordement du type décrit au brevet US 4 580 863 dans lequel le shunt est du type à contact mâle. Il est obtenu par une succession d'opérations dont au moins une découpe à l'emporte pièce ou autre, une première déformation par emboutissage pour définir une ouverture destinée à recevoir le contact mâle, et une seconde déformation pour obtenir une plaque ondulée, cette modulation étant nécessaire pour isoler mécaniquement l'ouverture de contact des autres parties du module afin d'assurer la qualité du contact. Cependant cette plaque est coûteuse du fait de la quantité importante de matière que l'ondulation entraîne, et de part le nombre important d'opérations successives nécessaires.

La présente invention a pour objectif une plaque de raccordement du type à contact mâle, de fabrication simple, peu coûteuse, sans pièce intermédiaire.

L'invention a pour objet une plaque de raccordement électrique pour module de raccordement, destinée à recevoir des éléments conducteurs mâles, comportant au moins deux éléments de raccordement identiques, caractérisée en ce qu'elle est plane et comporte une découpe dans laquelle chaque élément de raccordement comporte un organe élastique qui s'étend dans le plan de la plaque, depuis un bord de la plaque et qui est recourbé vers le bord voisin de la plaque afin de définir entre les bords d'origine et voisin et l'organe élastique un espace de raccordement destiné à recevoir l'élément conducteur mâle correspondant.

Elle est encore remarquable par les caractéristiques suivantes :
- la plaque est réalisée dans un feuillard métallique d'épaisseur substantielle d'au moins 0,15mm de préférence de l'ordre de 0,20 à 0,40 mm de façon à assurer l'élasticité des découpes sans déformation défintive;
- l'organe élastique, en vue de profil, a la forme d'un doigt ou d'une lame, de contact.
- le bord d'origine et le bord voisin de la plaque sont perpendiculaires.
- l'espace de raccordement comporte au moins trois points de contacts destinés à venir en appui sur l'élément conducteur mâle.
- le doigt est recourbé en forme de crochet de forme générale circulaire, de sorte que l'espace de raccordement a une forme générale cylindrique.
- les trois points sont répartis sur la périphérie du cylindre avec écartements respectifs d'environ 120°;
- les points de contacts sont définis par, d'une part deux plots faisant saillie depuis la périphérie de l'espace de raccordement vers le centre dudit espace, d'autre part par un élément de paroi plan.
- le doigt comporte une partie de surface plane destinée à assurer un point de contact avec l'élément conducteur mâle.
- les plots sont disposés chacun respectivement du côté des bords de plaque, la partie de surface plane est située à l'extrémité du doigt et elle fait face auxdits plots.
- l'épaisseur de la lame de contact est décroissante entre le bord d'origine et son extrémité.

L'invention porte encore sur le module de raccordement équipé d'une telle plaque de raccordement.

Les avantages de cette nouvelle plaque sont nombreux et importants
: - sa réalisation est simple et rapide : le découpage se fait par un simple emboutissage d'une feuille métallique;
- il n'y a plus de pièce intermédiaire à réaliser : d'où un gain de temps et de matière;
- la mise en place dans le corps de support de raccordement est plus simple;
- les qualités de contacts sont au moins identiques à celles des dispositifs existants;
- les coûts de réalisation sont considérablement diminués.

Afin de mieux comprendre l'invention on en a représenté au dessin annexé un exemple de réalisation dans lequel:
- la figure 1 représente une vue en perspective d'un module de raccordement selon l'invention;
- la figure 2 représente une vue partielle en coupe verticale du module de raccordement;
- la figure 3 représente une vue de dessus d'une plaque de raccordement selon l'invention;
- la figure 4 représente une vue de dessus d'un élément de raccordement selon l'invention.

Le module de raccordement 1 illustré sur la figure 1 est un objet de forme générale parallélèpipèdique comportant sur sa face supérieure 2 une pluralité d'orifices 3 destinés à recevoir chacun l'extrémité mâle 4 d'un conducteur électrique 5. Ce genre de module est connu en soi et comporte généralement un profil à rainures, non représenté, destiné à sa mise en place par glissière sur un support correspondant. La rainure 6 est un emplacement d'étiquette.

La figure 2 montre le logement de la plaque 7 de raccordement : le module comporte un corps 8 creux, dur, en matière isolante, au fond duquel on dispose la plaque. Au-dessus de ladite plaque on dispose un second corps isolant 9 ; celui-ci est solidarisé au corps du module par tout moyen connu, en maintenant la plaque immobile. Par exemple l'isolant est soudé au corps du module en 10 par ultra-sons. On dispose enfin un troisième corps isolant 11, sur l'isolant intermédiaire 9, maintenu sur celui-ci par collage ou autre. Sur cette figure on voit en coupe une cavité qui relie un orifice 3 à la plaque 7 : cette cavité est traversée par l'extrémité mâle 4 du conducteur 5.

Le dispositif de raccordement selon l'invention comporte une plaque 7 de raccordement, métallique, conductrice électriquement, découpée de telle sorte qu'elle présente au moins deux éléments de raccordement 12 de préférence de formes et dimensions identiques.

Le découpage de la plaque est réalisé par tout procédé connu, emboutissage ou autre, la plaque restant plane après découpage.

Dans l'exemple de réalisation illustré, la plaque comporte une pluralité d'éléments 12 de raccordement : vingt et un , mais ce nombre n'est pas limitatif, le minimum d'éléments étant de deux. Ces éléments sont identiques, et découpés symétriquement deux par deux, mais ce n'est pas une nécessité.

La découpe de la plaque 7 détermine un évidement par retrait de matière de telle sorte que la matière restante détermine les éléments de raccordement.

Chaque élément comporte un organe élastique 13 qui s'étend dans le plan de la plaque 7, depuis un bord 14 de la plaque -ou bord d'origine- et qui est recourbé, par exemple vers le bord voisin 15 de la plaque : l'organe 13 délimite entre les bords d'origine 14 et voisin 15 un espace 16 de raccordement destiné à recevoir l'élément conducteur mâle 4. Ainsi l'élément de raccordement peut être également défini comme étant le pourtour d'une découpe comportant un organe élastique.

Selon l'invention l'élasticité de l'organe s'exerce dans le plan de la plaque de raccordement.

L'organe élastique, vu de dessus (figure 4) à la forme d'un doigt ou d'une lame de contact.

Afin d'obtenir une bonne élasticité et une fidélité dans le temps de cette élasticité sans déformation définitive, la plaque est réalisée dans une feuille métallique d'épaisseur substantielle, de l'ordre de 0,10 à 0,5 mm, de préférence comprise entre 0,2 et 0,4 mm.

Le bord d'origine 14 et le bord voisin 15 sont perpendiculaires et la découpe 17 le long de ces bords est circulaire ; le doigt formé par découpage forme un crochet 18 en arc de cercle ; l'espace de raccordement est ainsi délimité par des parois circulaires : l'espace 16 a approximativement la forme d'un petit cylindre ouvert (19).

La conduction électrique est assurée par au moins trois points de contact qui viennent en appui sur l'élément conducteur mâle. Ces points de contact sont définis d'une part par deux plots 21, qui font saillie depuis la périphérie de l'espace de raccordement vers le centre de l'espace, d'autre part par un élément de paroi rectiligne 22. Dans l'exemple les trois points de contact sont répartis avec des écartements respectifs de l'ordre de 120° par rapport au centre du cylindre.

En outre, dans la variante représentée les plots 21 s'étendent sur une largeur 26 substantielle, et présentent vers le centre une paroi 23 concave approximativement de même courbure que celle de la découpe 17.

De préférence les plots 21 sont portés par les bords respectivement d'origine 14 et voisin 15, et l'élément rectiligne par le doigt 13 de contact.

Dans le mode de réalisation représenté, l'élément rectiligne est disposé à l'extrémité du doigt, en face des plots portés par les bords 14 et 15, et pour assurer une élasticité appropriée, l'épaisseur 24 du doigt diminue entre le bord d'origine 14 et son extrémité 25 : le doigt est plus élastique du côté de la surface plane de contact, déterminée par l'élément rectiligne 22.

Cette variante de réalisation n'est pas limitative et la plaque selon l'invention peut être obtenue par tout découpage différent :
- l'organe élastique peut s'étendre de manière différente et ne pas présenter de forme circulaire :
- l'organe élastique peut comporter un plot de contact, le second plot et la surface plane de contact étant portés par les bords opposés.

Le dispositif de raccordement, selon l'invention, permet donc d'établir le contact par insertion de l'élément mâle 4 directement dans cet espace 16, sans utilisation d'une pièce intermédiaire, la surface de l'élément mâle 4 étant en appui contre l'organe élastique 13 et au moins deux points de contact sur les bords de plaque.

L'élasticité de l'organe assure d'une part la pénétration de l'élément conducteur, le maintien de l'élément en place et la qualité de la conduction électrique.

D'autre part, elle a pour but d'assurer son déplacement dans le plan de la plaque afin d'ouvrir le cylindre au passage de l'élément mâle. Ainsi la plaque reste constamment plane, même en utilisation.

Enfin, la plaque selon l'invention peut comporter des espaces de raccordement de forme et de dimensions différentes, ce qui permet de réaliser des modules avec moyen d'identification (haut-bas, droite-gauche,...).

## Revendications

1. Plaque de raccordement électrique pour module de raccordement, destinée à recevoir des éléments conducteurs mâles, comportant au moins deux éléments de raccordement identiques, caractérisée en ce qu'elle comporte une découpe dans laquelle chaque élément de raccordement (12) comporte un organe élastique (13) qui s'étend dans le plan de la plaque (7), depuis un bord (14) de la plaque et est recourbé vers le bord voisin (15) de la plaque afin de définir entre les bords d'origine (14) et voisin (15) et l'organe élastique (13) un espace (16) de raccordement destiné à recevoir l'élément conducteur mâle (4) correspondant.

2. Plaque de raccordement électrique pour module de raccordement selon la revendication 1 caractérisée en ce que l'organe élastique (13), en vue de profil, à la forme d'un doigt ou d'une lame, de contact.

3. Plaque de raccordement électrique pour module de raccordement selon la revendication 1 caractérisé en ce que le bord d'origine (14) et le bord voisin (15) de la plaque sont perpendiculaires.

4. Plaque de raccordement électrique pour module de raccordement selon la revendication 1 caractérisée en ce que l'espace de raccordement (16) comporte au moins trois points de contacts (21, 22) destinés à venir en appui sur l'élément conducteur mâle (4).

5. Plaque de raccordement électrique pour module de raccordement selon la revendication 2 caractérisée en ce que le doigt (13) est recourbé en forme de crochet de forme générale circulaire, de sorte que l'espace de raccordement (16) a une forme générale cylindrique.

6. Plaque de raccordement électrique pour module de raccordement selon la revendication 4, caractérisée en ce que les points de contacts sont définis par, d'une part deux plots (21) faisant saillie depuis la périphérie de l'espace de raccordement vers le centre dudit espace, d'autre part par un élément de paroi plan (22).

7. Plaque de raccordement électrique pour module de raccordement selon les revendications 2 et 6, caractérisée en ce que le doigt (13) comporte une partie de surface plane (22) destinée à assurer un point de contact avec l'élément conducteur mâle (4).

8. Plaque de raccordement électrique pour module de raccordement selon les revendications 5 et 7, caractérisée en ce que les plots (21) sont disposés chacun respectivement du côté des bords (14,15) de plaque, la partie de surface plane est située à l'extrémité (25) du doigt (13) et elle fait face auxdits plots.

9. Plaque de raccordement électrique pour module de raccordement selon la revendication 2 caractérisée en ce que l'épaisseur (24) de la lame de contact est décroissante entre le bord d'origine (14) et son extrémité (25).

10. Module de raccordement électrique comportant une plaque de raccordement selon l'une quelconque des revendications précédentes.
